# FASCICULE DE BREVET EUROPEEN

(11) **EP 0 389 348 B1**
(45) Date de publication et mention de la délivrance du brevet: **15.07.1992**
(21) Numéro de dépôt: 90400735.8
(22) Date de dépôt: 19.03.1990
(51) Int. Cl.: B63C 11/22, A62B 9/02

(54) **Dispositif d'alimentation en gaz respiratoire pour plongeur**
Vorrichtung für die Zufuhr von Atemgas zu einem Taucher
Device for supplying breathing gas to a diver

(30) Priorité: 21.03.1989 FR 8903696
(43) Date de publication de la demande: 26.09.1990
(73) Titulaire: LA SPIROTECHNIQUE INDUSTRIELLE ET COMMERCIALE, F-06517 Carros Cédex (FR)
(72) Inventeur: Chabert, Jean-Marie, F-06560 Valbonne (FR)
(74) Mandataire: Le Moenner, Gabriel

(56) Documents cités:
- DE-A- 2 421 137
- FR-A- 2 587 437
- GB-A- 925 442
- US-A- 4 219 017

## Description

La présente invention concerne un dispositif d'alimentation en gaz respiratoire, plus particulièrement pour plongeur, du genre comprenant, dans un boîtier, un moyen d'amenée d'un gaz respiratoire incorporant un clapet de détente du gaz admis monté sur un piston coulissant à ouverture dans un cylindre sous l'action d'une tige de piston à déplacement axial, elle-même commandée par un levier dont une extrémité libre prend appui contre un diaphragme souple, le boîtier présentant une ouverture vers un conduit d'inspiration-expiration se terminant par un embout buccal.

Ce genre de dispositif permet la mise à la disposition de l'utilisateur de quantités de gaz respirable juste suffisantes et à la pression du milieu environnant, grâce au diaphragme qui prend en compte la pression essentiellement variable du milieu environnant, tandis que le moyen d'amenée de gaz respiratoire, du type à clapet de détente, assure la détente finale du gaz respiratoire qui a été préalablement détendu à moyenne pression au premier étage de détente situé sur la bouteille de réserve de gaz respiratoire à la disposition de l'utilisateur.

Or, les détentes de gaz, qui sont nécessaires au fonctionnement du dispositif d'alimentation, provoquent chaque fois qu'elles ont lieu, c'est-à-dire au rythme respiratoire dans le dispositif d'alimentation en gaz respiratoire, une production de froid assez importante. Si les problèmes causés par cette production de froid au niveau du détendeur de premier étage peuvent être résolus facilement, il n'en va pas de même dans le dispositif respiratoire qui incorpore, comme on l'a rappelé plus haut, un équipage complet de pièces en mouvement. Ces différentes pièces se refroidissent donc et lorsque, par exemple, un plongeur évolue dans une eau dont la température est proche de 0°C, la température des pièces énoncées ci-dessus devient inférieure à 0°C. L'air expiré par le plongeur étant saturé en humidité, cette humidité, au contact des pièces froides se transforme en glace et provoque le blocage des pièces par givrage, ce qui se traduit au niveau du dispositif d'alimentation par un maintien permanent en position d'ouverture du clapet et une admission continue de gaz respiratoire dans le boîtier, ce qui gène considérablement la respiration du plongeur.

La présente invention a pour objet un dispositif d'alimentation respiratoire où cet inconvénient de blocage des pièces par givrage est écarté et ce résultat est obtenu en ce que la tige de piston présente une extension aboutissant à un support à coulissement de ladite tige, ménagé dans ledit boîtier à l'opposé du moyen d'amenée à clapet de détente, et en ce que le levier de commande agit sur l'extrémité libre de ladite extension de tige.

En éloignant ainsi au maximum du clapet de détente la tige de commande et l'articulation du levier de commande sur cette tige, on éloigne par là même de la zone génératrice de froid les deux pièces articulées entre elles qui avaient tendance à se bloquer en position d'ouverture de clapet, c'est-à-dire en une position où le débit de gaz et le froid sont produits en continu.

Selon un aspect plus particulier de l'invention, au moins une des pièces de la liaison mécanique entre le piston et le diaphragme est constituée de façon à limiter le transfert de flux thermique entre ces deux éléments. De préférence, au moins une des pièces suivantes : tige de piston, piston, extension de tige de piston est réalisée en matériau thermiquement non conducteur. On comprend que ces dispositions accroîssent encore les difficultés de transfert thermique entre le clapet et les pièces articulées, tige et levier.

Les caractéristiques et avantages de l'invention ressortiront d'ailleurs de la description qui suit en référence au dessin annexé dans lequel :
- la figure 1 est une vue en coupe d'un dispositif d'alimentation en gaz respiratoire pour plongeur sous-marin ;
- la figure 2 est une vue de dessus de ce même dispositif d'alimentation.

En se référant au dessin annexé, un dispositif d'alimentation en gaz respiratoire comporte un boîtier 1 délimité par un socle 2 à paroi latérale 3 et un diaphragme souple 4 serti sur le pourtour de la paroi latérale 3 par un couvercle 5 à perforations 6, équipé en outre d'un bouton de remise en alimentation forcée 7. Comme on le comprend, le diaphragme souple 4 est assujetti d'une part et côté extérieur à la pression environnante de l'eau, d'autre part et côté intérieur à la pression du gaz respiratoire, qui est prélevé à l'inspiration du boîtier 1 et renvoyé à l'expiration par un conduit à embout buccal 9 dans ce même boîtier 1 d'où il s'échappe par une soupape de surpression (non représentée).

La pression du gaz respiratoire est donc régulée, en fonction de la pression du milieu environnant et de la demande respiratoire du plongeur, au moyen d'un levier coudé 11 dont une extrémité 12 porte sur une plaque d'appui centrale 13 du diaphragme 4 et dont une autre extrémité 14 coopère en engagement de contact avec l'extrémité libre d'une tige 16 reçue à coulissement dans un passage 17 d'un support de tige 18 lui-même monté dans la paroi latérale 3 du boîtier 1 avec joint d'étanchéité 19 comprimé par un bouchon vissé 20. Avantageusement, l'extrémité 14 se termine en forme de fourche 13 dont les branches viennent en appui contre un bord transversal d'un écrou de réglage 15 monté au bout de la tige 16.

A l'extrémité opposée du support de tige 18 est agencé le moyen d'injection de gaz respiratoire 21 à détente comprenant, au travers d'un passage 22 de la paroi latérale 3 un corps cylindrique 23 recevant un embout de raccord 24, sur lequel se branche une conduite moyenne pression 25, formant siège 26 pour un clapet 27 monté sur un piston 31 en bout d'une tige 28, le tout sollicité en direction de fermeture de clapet par un ressort de compression 29. La tige 28 est accouplée par vissage en 30 avec la tige 16, ce qui permet d'ajuster la longueur de cet ensemble.

Le fonctionnement de l'appareil est classique : sous l'effet d'une dépression inspiratoire transmise par le conduit 9, le diaphragme 4 s'affaisse, ce qui fait pivoter le levier 11 dans le sens des aiguilles d'une montre et déplacer l'équipage 16-28 vers la gauche, donc dégage le clapet 27 de son siège 26 autorisant ainsi l'admission de gaz respiratoire. Au contraire, l'expiration du plongeur supprime la dépression et déplace les éléments mobiles dans le sens inverse, l'ensemble tiges 16-28 venant à fermeture de clapet 27-26 par l'action de rappel du ressort 29, et l'air expiré s'échappant par la soupape d'expiration (non représentée).

Grâce à la disposition du levier 11 qui est écartée au maximum du clapet de détente 26-27 et grâce à l'extension 16-28 de la tige de piston, ce levier 11 et son articulation sur la tige 16 ne sont plus soumis à l'effet frigorifique direct produit au niveau du clapet de détente 26-27 et les risques de givrage à ce niveau sont pratiquement écartés. En outre, on diminue encore ce risque de givrage par une réalisation en matériau thermiquement non conducteur de certaines pièces, telles les tiges 16 et 28 ainsi que le piston 31, ou par conformation de ces pièces.

## Revendications

1. Dispositif d'alimentation en gaz respiratoire du genre comprenant, dans un boîtier (1), un moyen d'amenée d'un gaz respiratoire (21) incorporant un clapet de détente (27) du gaz admis monté sur un piston (31) coulissant dans un cylindre (23) sous l'action d'une tige de piston (28) à déplacement axial, qui est commandée par un levier (11) dont une extrémité libre (12) prend appui contre un diaphragme souple (4), ledit boîtier présentant une ouverture (9) vers un conduit d'inspiration-expiration se terminant par un embout buccal, caractérisé en ce que la tige de piston (28) présente une extension (16) comportant une extrémité libre (15) montée à coulissement dans un logement (18) solidaire du boîtier (1), à l'opposé du moyen d'amenée (21) à clapet de détente (27), et en ce que le levier de commande (11) agit sur l'extrémité libre (15) de l'extension de tige (16).

2. Dispositif selon la revendication 1, caractérisé en ce que au moins une des pièces de la liaison mécanique entre le piston (31) et le diaphragme (4) est constituée de façon à limiter le transfert de flux thermique entre le diaphragme et le piston.

3. Dispositif selon la revendication 2, caractérisé en ce que au moins une des pièces suivantes : tige de piston (28), piston (31), extension de tige de piston (16) est réalisée en matériau thermiquement non conducteur.

4. Dispositif selon l'une des revendications 1 à 3, caractérisé en ce qu'il comprend des moyens de réglage de longueur (30) entre la tige de piston (28) et l'extension de tige (16).

5. Dispositif selon l'une des revendications 1 à 4, caractérisé en ce que le levier de commande (11) est couplé à l'extrémité libre (15) de l'extension de tige (16) par une liaison du type à fourche.

## Patentansprüche

1. Vorrichtung für die Versorgung mit Atemgas mit einem in einem Gehäuse (1) angeordneten Zufuhrmittel für ein Atemgas (21) mit einem Entspannungsventil (27) für das zugeführte Gas, welches auf einem Kolben (31) angebracht ist, der in einem Zylinder (23) unter der Wirkung einer Kolbenstange (28) mit axialer Verschiebung gleitet, wobei die Kolbenstange durch einen Hebel (11) gesteuert wird, dessen eines freies Ende (12) sich gegen eine flexible Membran (4) abstützt, wobei das Gehäuse eine Öffnung (9) zu einer Einatmungs-Ausatmungsleitung hin aufweist, welche durch ein Mundstück endet, dadurch gekennzeichnet, daß die Kolbenstange (28) eine Verlängerung (16) aufweist, die ein freies Ende (15) hat, welches gleitend in einem formschlüssig mit dem Gehäuse (1) verbundenen Sitz (18) angebracht ist gegenüber dem Zufuhrmittel (21 ) mit Entspannungsventil (27) und daß der Steuerhebel (11) auf das freie Ende (15) der Stangenverlängerung (16) wirkt.

2. Vorrichtung nach Anspruch 1, dadurch gekennzeichnet, daß mindestens eines der mechanischen Verbindungsstücke zwischen dem Kolben (31) und der Membran (4) aufgebaut ist, um den Transport des wärmetechnischen Flusses zwischen der Membran und dem Kolben zu begrenzen.

3. Vorrichtung nach Anspruch 2, dadurch gekennzeichnet, daß mindestens eines der folgenden Teile: Kolbenstange (28), Kolben (31), Verlängerung der Kolbenstange (16) aus thermisch nicht leitendem Material besteht.

4. Vorrichtung nach einem der Ansprüche 1 bis 3, dadurch gekennzeichnet, daß sie Einstellungsmittel (30) aufweist für die Länge zwischen der Kolbenstange (28) und der Stangenverlängerung (16).

5. Vorrichtung nach einem der Ansprüche 1 bis 4, dadurch gekennzeichnet, daß der Steuerhebel (11) mit dem freien Ende (15) der Stangenverlängerung (16) durch eine gabelartige Verbindung gekuppelt ist.

## Claims

1. Respiratory gas supply device of the type comprising, within a housing (1), a supply means (21)for a respiratory gas incorporating a pressure reduction valve (27) for the gas admitted, which supply means is mounted on a piston (31) sliding within a cylinder (23) under the action of an axial displacement piston rod (28) controlled by a lever (11), a free end (12) of which bears against a flexible membrane (4), the said housing having an opening (9) to an inspiration-expiration pipe terminating in a buccal end piece, characterised in that the piston rod (28) has an extension (16) comprising a free end (15) mounted for sliding within a seat (18) solidly connected to the housing (1), opposite the supply means (21) having a pressure reduction valve (27), and in that the control lever (11) acts on the free end (15) of the extension rod (16).

2. Device according to claim 1, characterised in that at least one of the pieces of the mechanical connection between the piston (31) and the membrane (4) is formed so as to limit the transfer of thermal flow between the membrane and the piston.

3. Device according to claim 2, characterised in that at least one of the following pieces: piston rod (28), piston (31), piston extension rod (16) is made of a thermally non-conductive material.

4. Device according to one of claims 1 to 3, characterised in that it comprises length adjustment means (30) between the piston rod (28) and the extension rod (16).

5. Device according to one of claims 1 to 4, characterised in that the control lever (11) is coupled to the free end (15) of the extension rod (16) by a fork-type connection.
